# EUROPÄISCHE PATENTSCHRIFT

(11) **EP 0 487 018 B1**
(45) Veröffentlichungstag und Bekanntmachung des Hinweises auf die Patenterteilung: **02.08.1995**
(21) Anmeldenummer: 91119693.9
(22) Anmeldetag: 19.11.1991
(51) Int. Cl.: G01R 1/067, H01R 11/18

(54) **Federkontaktstift**
Spring loaded contact probe
Elément de contact à ressort

(30) Priorität: 20.11.1990 DE 9015855 U
(43) Veröffentlichungstag der Anmeldung: 27.05.1992
(73) Patentinhaber: Feinmetall Gesellschaft mit beschränkter Haftung, D-71072 Herrenberg (DE)
(72) Erfinder: Gramer Josef, 7240 Horb-Bildechingen (DE); Seelinger, Michael, 7413 Gomaringen (DE)
(74) Vertreter: Grosse, Rainer, Dipl.-Ing.

(56) Entgegenhaltungen:
- EP-A- 0 030 407
- EP-A- 0 455 369
- US-A- 4 504 780
- IBM TECHNICAL DISCLOSURE BULLETIN Bd. 25, Nr. 11B, April 1983, Seiten 6265 - 6266; K.K. FERRIS AND P. NIHAL: 'Spring-loaded probe with rotational wiping feature'
- ELECTRONICS TEST Nr. 11, 11. November 1988, SAN FRANCISCO, CA, US Seiten 38 - 41; R. L. ROBISON: 'Selecting probes for smt testing'
- IBM TECHNICAL DISCLOSURE BULLETIN Bd. 15, Nr. 1, Juni 1972, Seite 58; BUYCK ET AL.: 'Spring plunger contact'
- Jahrbuch der deutschen Gesellschaft für Chronometrie e.V., Bd. 30, 1979, s. 269-273

## Beschreibung

Die Erfindung betrifft einen Federkontaktstift nach dem Oberbegriff des Anspruchs 1.

Es sind Federkontaktstifte bekannt, die beispielsweise zur Kontaktierung von Prüfpunkten einer zu prüfenden Leiterplatte dienen. Sie verbinden die Anschlüsse einer Prüfvorrichtung mit den genannten Prüfpunkten, wobei die Prüfvorrichtung die Leiterbahnausbildung der Leiterplatte auf einwandfreie Funktion überprüft. Selbstverständlich sind auch noch weitere Einsatzgebiete derartiger Federkontaktstifte denkbar, auf die jedoch hier nicht im einzelnen eingegangen werden soll.

Ein bekannter Federkontaktstift ist als Dreh-Federkontaktstift ausgebildet. Sein Kontaktteil ist mit einer Wendel versehen, die sich etwa bis zur Kontaktierungsstelle erstreckt. Der Randbereich (Austrittsbereich des Kontaktteils) einer Hülse, die eine Schraubendruckfeder aufnimmt und einen Kolben des Kontaktteils führt, ist in Richtung des Hülseninneren derart eingebördelt, daß eine Führung für die Wendel gebildet wird. Erfolgt eine Axialverlagerung des Kontaktteils relativ zur Hülse, so versetzt die Führung die Wendel in eine Drehbewegung. Dies hat den Vorteil, daß der Kolben, der im wesentlichen die Stromübertragung vom Kontaktteil auf die Hülse vornimmt, nur einer relativ geringen und gleichmäßigen Abnutzung unterliegt, so daß die elektrischen Eigenschaften des Dreh-Federkontaktstiftes über seine Lebensdauer etwa konstant bleiben. Der bekannte Dreh-Federkontaktstift hat jedoch den Nachteil, daß die Tendenz zur Vergrößerung des Taumelspiels des Kontaktteils relativ zur Hülse besteht; das heißt, es vergrößert sich -insbesondere bei größeren Querkräften- das Spiel zwischen den genannten Teilen, so daß sich sowohl die elektrischen als auch die mechanischen Eigenschaften verschlechtern.

Aus der US-A-4 504 780 ist ein Federkontaktstift bekannt, der ein Kontaktteil aufweist, das endseitig mit einem Schlitz versehen ist, um durch Zusammendrücken ein Einschieben in eine mit einem nach innen ragenden, eingepreßten Vorsprung versehene Hülse zu ermöglichen. Sowohl die Hülse als auch das Kontaktteil sind kreiszylindrisch ausgebildet, so daß das Kontaktteil eine beliebige Drehstellung innerhalb der Hülse einnehmen kann.

Aus der DE-A-3 332 187 geht ein Kontaktbaustein hervor, dessen Hülse eine Querschnittskontur aufweist, die -zusammen mit einem innerhalb der Hülse liegenden Bereich eines Kontaktteils- eine Verdrehsicherung bildet. Ein derartiger Kontaktbaustein erfordert teure Spezialhülsen, um diese Verdrehsicherung zu bilden.

Aus der Druckschrift: Jahrbuch der Deutschen Gesellschaft für Chronometrie e.V., Band 30, 1979 geht auf Seite 272 ein Federkontaktstift der eingangs genannten Art hervor, der eine mit Bördelung versehene Hülse aufweist, wobei die Bördelung mit einem Bereich des Kontaktteils des Federkontaktstifts zusammenwirkt, der einen kleineren Durchmesser aufweist, wodurch ein Anschlag für die eingefederte und die ausgefederte Position gebildet wird. Hülse und Kontaktteil sind kreiszylindrisch ausgebildet, so daß das Kontaktteil eine beliebige Drehstellung relativ zur Hülse einnehmen kann.

Der Erfindung liegt die Aufgabe zugrunde, einen Federkontaktstift zu schaffen, dessen Kontaktteil in der Hülse präzise und auf einfache Weise geführt ist.

Diese Aufgabe wird erfindungsgemäß dadurch gelöst, daß der Vorsprung eine Drehsicherung für das Führungsteil bildet, das als Mehrkantstab, insbesondere Dreikantstab oder Vierkantstab, mit ebenen Flächen ausgebildet ist. Durch die Ausbildung des Führungsteils als Mehrkantstab ergibt sich eine hochbelastbare Drehsicherung für das Kontaktteil.

Das Führungsteil weist einen kleineren Durchmesser als der Kolben und der Führungsabschnitt auf, so daß der Vorsprung in der vollständig ausgefederten Stellung des Federkontaktstifts einen Anschlag für den Kolben und in der vollständig eingefederten Stellung des Federkontaktstifts einen Anschlag für den Führungsabschnitt bildet. Mithin übernimmt der -aufgrund des geringen Durchmessers des Führungsteils- in das Innere der Hülse ragende Vorsprung eine Mehrfachfunktion, indem er nicht nur die Verdrehsicherung, sondern auch die beiden Anschlagstellungen des Federkontaktstifts herbeiführt. Für eine besonders einfache und auch mechanisch stabile Ausgestaltung ist der Vorsprung -wie erwähnt- von einer Bördelung der Wandung der Hülse gebildet. Die Hülse ist somit -im Längsschnitt des Federkontaktstifts gesehen- stufenförmig eingezogen, wodurch an dieser Stelle eine Materialverfestigung erfolgt.

Das Führungsteil kann nach einem Ausführungsbeispiel als Dreikantstab ausgebildet sein. Nach einem weiteren Ausführungsbeispiel ist es jedoch auch möglich, daß das Führungsteil als Vierkantstab ausgebildet ist.

Nach einer Weiterbildung der Erfindung ist vorgesehen, daß an einem Ende des Führungsteils der Kolben und am anderen Ende des Führungsteils der Führungsabschnitt angeordnet ist. Das Führungsteil geht somit direkt in die beiden anderen genannten Bauteile über.

Insbesondere kann vorgesehen sein, daß die Stirnseite des Kolbens von der Schraubendruckfeder beaufschlagt wird. Die Stirnseite weist hierzu vorzugsweise eine kegelförmige Gestalt auf.

Nach einer Weiterbildung der Erfindung weist der Kolben den gleichen Durchmesser wie der Führungsabschnitt auf. Hierdurch ist es möglich, eine Hülse mit über ihre Länge gleichem Innendurchmesser zu verwenden(abgesehen von der Vorsprungsausbildung).

Die bei einer Einfederung möglicherweise auftretenden Seitenkräfte am Kontaktteil werden von der Vorsprungsausbildung aufgefangen und wirken nicht im Randbereich der Hülse, sondern sind aufgrund der Lage des Führungsteils in einem weit vom Randbereich der Hülse gelegenen Abschnitt wirksam. Aufgrund der Entfernung vom Randbereich weist die Hülse hier eine wesentlich größere mechanische Festigkeit auf, so daß -auch beim Auftreten relativ großer Seitenkräfte auf das Kontaktteil- keine unerwünschten Verformungen auftreten, die zu einer Vergrößerung des Taumelspiels führen würden. Das Kontaktteil des Federkontaktstifts gemäß Anspruch 4 wird beidseitig des Führungsteils innerhalb der Hülse geführt, wobei dies einerseits mittels des Kolbens und anderserseits mittels des Führungsabschnitts erfolgt, so daß eine Konstruktion vorliegt, die präzise Eigenschaften und hohe Belastbarkeit garantiert. Die Lagerung des Führungsteils, die relativ große Kräfte in die Hülsenwandung einleiten kann, liegt weit ab vom Randbereich der Hülse und kann demzufolge große Beanspruchungen ohne Eigenverformung oder Verformung der Hülse aufnehmen.

Die Zeichnung veranschaulicht die Erfindung anhand eines Ausführungsbeispiels und zwar zeigt die Figur einen Längsschnitt durch einen Federkontaktstift.

Der Federkontaktstift 1 weist eine Hülse 2 auf, die an ihrem einen Ende 3 einen offenen Randbereich 4 und an ihrem anderen Ende 5 eine sie abschließende Stirnwandung 6 aufweist. Sie besteht aus einem elektrisch leitfähigen Material, insbesondere Metall.

Im Inneren der Hülse 2 ist ein Kontaktteil 7 axial geführt. Das Kontaktteil 7 weist an seinem einen Ende einen Kolben 8 auf, an den sich ein als Vierkantstab 16 ausgebildetes Führungsteil 9 anschließt, das in einen kreiszylindrischen Führungsabschnitt 10 übergeht. Am anderen Ende besitzt das Kontaktteil 7 einen Kontaktkopf 11, der mit einer Kontaktierungsstelle 12 versehen ist.

Der Kolben 8 weist an seinem dem Führungsteil 9 abgewandten Ende eine kegelförmige Stirnseite 13 auf. Die Mantelfläche 14 des Kolbens 8 besitzt einen kreisförmigen Querschnitt (Kreiszylinder), ebenso wie die Innenwandung 15 der Hülse 2. Das Führungsteil 9, das einen geringeren Durchmesser als der Kolben 8 aufweist, ist als Vierkantstab 16 ausgebildet. Der Kolben 8 geht -aufgrund der unterschiedlichen Durchmesser- mit einer Ringstufe 17 in das Führungsteil 9 über. Am anderen Ende des Führungsteils 9 ist wiederum eine Ringstufe 18 ausgebildet, die zum durchmessergrößeren Führungsabschnitt 10 überleitet. Der Durchmesser des im Querschnitt kreisförmigen Führungsabschnitts 10 ist ebenso groß wie der Durchmesser des Kolbens 8.

Der Kontaktkopf 11 weist einen im Durchmesser gegenüber dem Führungsabschnitt 10 größeren Rundabschnitt 19 auf, der in eine Dreikantspitze 20 übergeht. Diese weist die Kontaktierungsstelle 12 auf.

Die Hülse 2 weist in einem Abstand vom Randbereich 4, wobei der Abstand vorzugsweise etwa ein Drittel der Längserstreckung der Hülse 2 beträgt, eine Vorsprungsanordnung 21 auf, die mit dem Führungsteil 9 zusammenwirkt. Die Vorsprungsanordnung 21 wird von vier, gleichmäßig über den Umfang der Hülse 2 verteilten Vorsprüngen 22 gebildet, die durch Bördelung der Wandung 23 der Hülse 2 nach innen geschaffen sind. Jeder Vorsprung 22 wirkt mit einer Fläche des als Vierkantstab 16 ausgebildeten Führungsteils 9 zusammen.

Im Bereich zwischen der Vorsprungsanordnung 21 und dem Randbereich 4 der Hülse 2 ist ein gegenüber der äußeren Mantelfläche der Hülse 2 hervorstehender Bund 24 ausgebildet. Dieser dient der Festlegung des Federkontaktstiftes 1 innerhalb einer nicht dargestellten Vorrichtung.

Ausgehend von der Stirnwandung 6 ist im Inneren der Hülse 2 eine Schraubendruckfeder 25 angeordnet, die sich mit einem Endbereich an der Stirnseite 13 des Kolbens 8 abstützt. Hierdurch wird das Kontaktteil 7 -stets, also auch in der in der Figur dargestellten ausgefederten Stellung- durch die Kraft der Schraubendruckfeder 25 axial beaufschlagt.

Aus der Figur ist deutlich entnehmbar, daß in der vollständig ausgefederten Stellung des Federkontaktstifts 1 das Führungsteil 9 innerhalb der Hülse 2 liegt, wobei die Ringstufe 17 von der Schraubendruckfeder 25 gegen die Vorsprünge 22 gedrückt wird. Das Führungsteil 9 erstreckt sich in dieser Stellung des Federkontaktstifts 1 nicht bis zum Randbereich 4 der Hülse 2, sondern hält zu diesem einen Abstand. Insofern erfolgt eine Lagerung des Kontaktteils 7 im Inneren der Hülse 2 und zwar im Randbereich 4, wobei sich der Randbereich 4 über einen derart großen Längsabschnitt der Hülse 2 erstreckt, daß eine hinreichende mechanische Stabilität gegeben ist.

Das Kontaktteil 7 ist aufgrund des als zylindrischer Vierkantstab 16 (beziehungsweise Mehrkantstab) ausgebildeten Führungsteils 9 verdrehgesichert. Bei einem Einfedern des Kontaktteils 7 ist somit sichergestellt, daß der Kontaktkopf 11 eine gleichbleibende Winkelstellung relativ zur Hülse 2 beibehält.

Vorzugsweise besteht der Kolben aus Kupferberyllium und ist galvanisch vernickelt und vergoldet. Die Hülse besteht vorzugsweise aus Neusilber und ist vergoldet. Die Schraubendruckfeder 25 ist aus versilbertem Federstahl hergestellt. Besonders gute Eigenschaften ergeben sich, wenn die Schraubendruckfeder in der vollständig ausgefederten Stellung des Dreh-Federkontaktstifts 1 eine Vorspannung von 60 cN aufweist. Die Federkraft beträgt nach einem Federweg von etwa 6,5 mm vorzugsweise 150 cN. Insgesamt ist ein maximaler Federweg von etwa 8 mm vorgesehen.

## Patentansprüche

1. Federkontaktstift (1) mit einem in einer elektrisch leitfähigen Hülse (2) axial verschiebbaren, elektrisch leitfähigen, mit einem Kolben (8) versehenen Kontaktteil (7), das von der Kraft einer in der Hülse (2) angeordneten Schraubendruckfeder (25) axial beaufschlagt ist, an seinem freien, außerhalb der Hülse (2) liegenden Ende eine Kontaktierungsstelle (12) aufweist und ein Führungsteil (9) besitzt, das bei einer Axialverlagerung des Kontaktteils (7) für die relative Zuordnung des Kontaktteils (7) zur Hülse (2) mit mindestens einem Vorsprung (22) zusammenwirkt, der von einer nach innen gerichteten Bördelung der Wandung (23) der Hülse (2) gebildet ist, wobei das Führungsteil (9) einen kleineren Durchmesser als der Kolben (8) und als ein Führungsabschnitt (10) aufweist und der Vorsprung (22) in der vollständig ausgefederten Stellung des Federkontaktstifts (1) einen Anschlag für den Kolben (8) und in der vollständig eingefederten Stellung des Federkontaktstifts (1) einen Anschlag für den Führungsabschnitt (10) bildet, und wobei das Führungsteil (9) innerhalb der Hülse (2) angeordnet ist und das Kontaktteil (7) zwischen dem Führungsteil (9) und der Kontaktierungsstelle (12) den im Querschnitt kreisförmigen Führungsabschnitt (10) aufweist, der im zugeordneten Endbereich der Hülse (2) gelagert ist, **dadurch gekennzeichnet,** daß der Vorsprung (22) eine Drehsicherung für das Führungsteil (9) bildet, das als Mehrkantstab, insbesondere Dreikantstab oder Vierkantstab (16), mit ebenen Flächen ausgebildet ist.

2. Federkontaktstift nach Anspruch 1, **dadurch gekennzeichnet,** daß an einem Ende des Führungsteils (9) der Kolben (8) und am anderen Ende des Führungsteils (9) der Führungsabschnitt (10) angeordnet ist.

3. Federkontaktstift nach einem der vorhergehenden Ansprüche, **dadurch gekennzeichnet,** daß die Stirnseite (13) des Kolbens (8) von der Schraubendruckfeder (25) beaufschlagt ist.

4. Federkontaktstift nach einem der vorhergehenden Ansprüche, **dadurch gekennzeichnet,** daß der Kolben (8) den gleichen Durchmesser wie der Führungsabschnitt (10) aufweist.

## Claims

1. A spring-loaded contact pin (1) with an electrically conductive contact part (7) which is axially displaceable inside an electrically conductive sleeve (2), and is provided with a piston (8), and is acted upon axially by the force of a compression spring (25) arranged in the sleeve (2), and has a contact point (12) at its free end located outside the sleeve (2), and has a guide part (9) which co-operates with at least one projection (22) upon axial displacement of the contact part (7) for relative association of the said contact part (7) and the sleeve (2), the said projection (22) being formed by an inwardly oriented bead on the wall (23) of the sleeve (2), the guide part (9) having a smaller diameter than the piston (8) and a guide portion (10), and the said projection (22) forming a stop device for the piston (8) when the spring-loaded contact pin (1) is fully extended, and forming a stop device for the guide portion (10) when the spring-loaded contact pin (1) is fully retracted, the guide part (9) being arranged inside the sleeve (2), and the contact part (7) having the guide portion (10) between the guide part (9) and the contact point (12), the said guide portion being circular in cross-section and mounted in the associated end region of the sleeve (2), **characterised in that** the projection (22) acts to prevent rotation of the guide part (9) which is formed as a polygonal bar, particularly a triangular bar or quadrilateral bar (16) with planar surfaces.

2. A spring-loaded contact pin in accordance with claim 1, **characterised in that** the piston (8) is arranged at one end of the guide part (9), and the guide portion (10) is arranged at the other end of the guide part (9).

3. A spring-loaded contact pin in accordance with one of the preceding claims, **characterised in that** the end surface (13) of the piston (8) is acted upon by the compression spring (25).

4. A spring-loaded contact pin in accordance with one of the preceding claims, **characterised in that** the piston (8) has the same diameter as the guide portion (10).

## Revendications

1. Tige de contact à ressort (1), avec un élément de contact (7) électriquement conducteur, pouvant être déplacé axialement dans un manchon électriquement conducteur (2) et pourvu d'un piston (8), élément qui est sollicité axialement par la force d'un ressort de pression à boudin (25) disposé dans le manchon (2), présente à son extrémité libre, située en dehors du manchon (2), un point de mise en contact (12) et possède une partie de guidage (9) qui, lors d'un déplacement axial de l'élément de contact (7), coopère, en vue de l'association relative de l'élément de contact (7) par rapport au manchon (2), avec au moins une saillie (22) qui est formée par un rabattement vers l'intérieur de la paroi (23) du manchon (2), la partie de guidage (9) présentant un plus petit diamètre que le piston (8) et qu'un tronçon de guidage (10) et la saillie (22) constituant une butée pour le piston (8) dans la position totalement sortie de la tige de contact à ressort (1) et une butée pour le tronçon de guidage (10) dans la position totalement rentrée de la tige de contact à ressort (1), et la partie de guidage (9) étant disposée à l'intérieur du manchon (2) et l'élément de contact (7) présentant entre la partie de guidage (9) et le point de mise en contact (12) le tronçon de guidage (10) de forme de section circulaire, qui est monté dans la région terminale associée du manchon (2), **caractérisée** en ce que la saillie (22) forme un blocage en rotation pour la partie de guidage (9), qui est réalisée sous la forme d'un barreau polygonal, notamment d'un barreau triangulaire ou d'un barreau carré (16), à faces planes.

2. Tige de contact à ressort selon la revendication 1, **caractérisée** en ce que le piston (8) est disposé à une extrémité de la partie de guidage (9) et le tronçon de guidage (10) à l'autre extrémité de la partie de guidage (9).

3. Tige de contact à ressort selon l'une des revendications précédentes, **caractérisée** en ce que le côté frontal (13) du piston (8) est sollicité par le ressort de pression à boudin (25).

4. Tige de contact à ressort selon l'une des revendications précédentes, **caractérisée** en ce que le piston (8) présente le même diamètre que le tronçon de guidage (10).
